# EUROPÄISCHE PATENTSCHRIFT

(11) **EP 2 719 308 B1**
(45) Veröffentlichungstag und Bekanntmachung des Hinweises auf die Patenterteilung: **28.10.2015**
(21) Anmeldenummer: 13004825.9
(22) Anmeldetag: 08.10.2013
(51) Int. Cl.: A47C 23/06

(54) **Lagerung für Federholzleisten am Grundrahmen eines Lattenrostes**
Support for fixing wooden spring slats to the frame of a slatted bed base
Logement pour baguettes en bois élastiques au niveau du cadre de base d'un caillebotis

(30) Priorität: 10.10.2012 DE 102012020186
(43) Veröffentlichungstag der Anmeldung: 16.04.2014
(73) Patentinhaber: Grund GmbH & Co. KG Kunststoffverarbeitung, 09484 Kurort Oberwiesenthal (DE)
(72) Erfinder: Grund, Henry, 09471 Königswalde (DE); Grund, Jan, 09471 Bärenstein (DE)
(74) Vertreter: Patentanwälte Findeisen & Neumann

(56) Entgegenhaltungen:
- DE-U1- 20 208 434
- DE-U1-202009 006 744

## Beschreibung

Die Erfindung betrifft eine Lagerung für Federholzleisten am Grundrahmen eines Lattenrostes, bestehend aus einem Grundkörper aus Kunststoff, der im montierten Zustand zumindest abschnittsweise an einem Längsholm des Grundrahmens anliegt und in diesem Längsholm gelagert ist und wobei der Grundkörper mit einer separaten Baugruppe in Wirkverbindung bringbar ist, die mindestens eine kappenartige Kontur zur Aufnahme einer Federholzleiste aufweist.

Für verschiedenartige Sitz- und Liegemöbel werden zur Abstützung der Polsterelemente Lattenroste verwendet, die unabhängig vom jeweils konkreten Aufbau überwiegend aus einem Grundrahmen und einer Vielzahl separater Federholzleisten bestehen. Dabei wird die Verbindung zwischen dem Grundrahmen und den Federholzleisten vorzugsweise mit elastischen Lagerelementen realisiert, die am Grundrahmen abgestützt werden und jeweils eine Stirnseite einer Federholzleiste kappenartig umgreifen.

Nachdem für die Lagerung zunächst Blattfedern und ähnliche Bauteile aus Metall verwendet worden sind, werden inzwischen fast ausschließlich elastische Lagerelemente aus Kunststoff eingesetzt.

Aus DE 197 14 706 C2 und DE 297 04 454 U 1 sind diesbezügliche Konstruktionen mit sehr anspruchsvollen geometrischen Konturen und speziellen Werkstoffkombinationen bekannt, die einen guten Federungskomfort bewirken sollen. Allerdings können mit diesen Lösungen trotz der aufwändigen Herstellung nur relativ geringe Federwege realisiert werden.

Größere Federwege, die für den Nutzer besseren Komfort ergeben, werden beispielsweise mit den Konstruktionen gemäß DE 298 03 413 U 1 und DE 298 22 020 U 1 erzielt. Dabei wird ein Grundkörper mit bolzenförmigen Bauteilen im Grundrahmen eingeschlagen und an diesem Grundkörper werden über verschiedenartige Abstützkonturen elastische Bauteile aus Kunststoff gelagert, in denen wiederum die Federholzleisten abgestützt werden. Allerdings sind zahlreiche Einzelteile notwendig, die einen erheblichen Aufwand bezüglich Herstellung und Montage erfordern.

Solche Nachteile können mit der Lagerung gemäß EP 801 916 A1 weitgehend überwunden werden, die eine geringe Bauhöhe aufweist und mit lediglich geringem Aufwand hergestellt und montiert werden kann. Diese Lagerung besteht aus einem federnden Grundkörper aus Kunststoff, der mit einem großflächigen senkrechten Abschnitt am zugeordneten Längsholm des Grundrahmens anliegt und der mit Dübelzapfen im Längsholm gelagert ist. Außerdem weist der Grundkörper zwei Federarme mit jeweils zylindrischen Abschnitten auf, an denen Kappen zur Aufnahme der Federholzleisten befestigt werden.

Die DE 20 2009 006744 U1 zeigt eine weitere Konstruktion.

Die oben benannten und zahlreiche weitere technische Lösungen zur Abstützung der Federholzleisten eines Lattenrostes mittels elastischer Baugruppen aus Kunststoff haben sich grundsätzlich bewährt. Allerdings haben die teilweise sehr unterschiedlichen und primär durch den Nutzer bestimmten Anforderungen - z.B. Unterschiede hinsichtlich Körpergröße und Körpergewicht, gewünschte Weichheit bzw. Härte der Abstützung an verschiedenen Körperteilen (Schulter, Gesäß usw.), Kaufpreis und dergleichen - inzwischen zu einer kaum überschaubaren Vielzahl unterschiedlicher Konstruktionen geführt, die sowohl für den Fachmann als auch für den Nutzer problematisch ist, um eine für den jeweils konkreten Anwendungsfall weitgehend optimale technische Lösung auswählen zu können.

Aufgabe der Erfindung ist es, eine Lagerung für Federholzleisten von Lattenrosten zu schaffen, die modulartig aufgebaut ist und mit relativ geringem Aufwand für nutzerspezifische Anforderungen modifiziert werden kann.

Diese Aufgabe wird gelöst wie in Anspruch 1 definiert.

Somit wird eine Lagerung für Federholzleisten von Lattenrosten geschaffen, die modulartig aufgebaut ist und mit geringem Aufwand für nutzerspezifische Anforderungen modifiziert werden kann. Dies wird insbesondere durch die einfache, jedoch lagefixierte Abstützung der die Federleisten tragenden kappenförmigen Konturen im Grundkörper erreicht. Somit ist es beispielsweise möglich, dass der gesamte Grundrahmen beim Hersteller mit einheitlichen Grundkörpern ausgestattet wird und dass in diese Grundkörper erst beim Verkauf die für den jeweiligen Nutzer angepassten Bauteile der eigentlichen Lagerung eingefügt werden. Dadurch können in vorteilhafter Weise unterschiedliche Körpergrößen und Körpergewichte, spezielle Wünsche der Nutzer bezüglich der Härte des Lattenrostes und ähnliche Anforderungen berücksichtigt werden.

Ein Ausführungsbeispiel der Erfindung ist in der Zeichnung dargestellt und wird nachfolgend beschrieben. Es zeigen:
- Fig. 1: den Grundkörper aus Blickrichtung seiner Einbaulage im Grundrahmen in perspektivischer Ansicht
- Fig. 2: den Grundkörper aus Blickrichtung seiner Einbaulage im Grundrahmen in Seitenansicht
- Fig. 3: den Grundkörper mit Ansicht auf seine Einbaulage im Grundrahmen in perspektivischer Ansicht
- Fig. 4: den Grundkörper mit Ansicht auf seine Einbaulage im Grundrahmen in Seitenansicht
- Fig. 5: die Einzelteile der gesamten Lagerung aus Blickrichtung der Einbaulage im Grundrahmen in perspektivischer Ansicht
- Fig. 6: die Einzelteile der gesamten Lagerung mit Ansicht auf ihre Einbaulage im Grundrahmen in perspektivischer Ansicht
- Fig. 7: die gesamte Lagerung im Funktionszustand in perspektivischer Ansicht

Die in der Zeichnung dargestellte Lagerung ist zur Abstützung von Federholzleisten 1 an einem hier nicht näher dargestellten Grundrahmen eines Lattenrostes konzipiert. Diese Lagerung besteht aus einem Grundkörper 2 aus Kunststoff, der im montierten Zustand zumindest abschnittsweise an einem (hier ebenfalls nicht gezeigten) Längsholm des Grundrahmens anliegt. Der Grundkörper 2 wird vorzugsweise mit zwei Dübelzapfen 3 im Längsholm gelagert. Der Grundkörper 2 steht mit einem Bauteil 4 in Wirkverbindung, das mindestens eine kappenartige Kontur 5 zur Aufnahme einer Federholzleiste 1 aufweist. Ein derartiger Aufbau ist an sich bekannt, wesentlich ist jedoch die im vorliegenden Sachverhalt konkrete Ausführung der Bauteile, die nachfolgend erläutert wird.

Der Grundkörper 2 weist am unteren Abschnitt eine zumindest abschnittsweise flächige Kontur auf, die in Einbaulage des Grundkörpers 2 an einer Seitenfläche am Längsholm anliegt. In einer bevorzugten Ausführung sind diese flächigen Abschnitte als stegförmige Konturen 6 ausgestaltet, die im Wesentlichen in Längsrichtung des Längsholms verlaufen. Außerdem umgreifen die Konturen 6 abschnittsweise die Dübelzapfen 3. In der Einbaulage liegen die stegförmigen Konturen 6 mit einer Seitenfläche am Längsholm an.

Die stegförmigen Konturen 6 gehen an ihren jeweiligen stirnseitigen Endabschnitten sowie an der dem Längsholm gegenüber liegenden Seitenfläche in eine nach oben und parallel zum Längsholm verlaufende taschenförmige Kontur 7 über. An der zum Längsholm gerichteten Innenfläche dieser taschenförmigen Kontur 7 ist ein Befestigungselement 8 ausgestaltet, an dem das Bauteil 4 mit einer kappenförmigen Kontur 5 zur Aufnahme von mindestens einer Federholzleiste 1 befestigbar ist.

Die stegförmigen Konturen 6 verlaufen ausgehend von ihren stirnseitigen Endabschnitten zunächst mit etwas größerem Abstand "H" und parallel zueinander. Zumindest einer dieser Abschnitte - gemäß Fig. 1 und Fig. 2 der obere Abschnitt der stegförmigen Konturen 6 - geht im weiteren Konturverlauf über jeweils bogenförmige Konturen 61 in einen mittleren Abschnitt über. In diesem mittleren Abschnitt verlaufen die stegförmigen Konturen 6 erneut parallel zueinander, jedoch nunmehr mit einem geringeren Abstand "h".

In den beiden Abschnitten, in denen die stegförmigen Konturen 6 mit größerem Abstand "H" zueinander verlaufen, ist jeweils ein Dübelzapfen 3 baulich im Grundkörper 2 integriert. Im anderen Abschnitt, in dem die stegförmigen Konturen 6 mit geringerem Abstand "h" zueinander verlaufen, ist ein senkrechter Abschnitt 62 in den stegförmigen Konturen 6 baulich integriert.

Die nach oben und parallel zum Längsholm verlaufende taschenförmige Kontur 7 umfasst drei separate Segmente 71, 72 und 73. Ausgehend von den stirnseitigen Endabschnitten der stegförmigen Konturen 6 ist jeweils ein großflächiges Segment 71 bzw. 73 ausgestaltet und zwischen diesen großflächigen Segmenten 71 und 73 befindet sich ein wesentlich schmaleres Segment 72.

An der Innenfläche des mittleren, schmaleren Segmentes 72 der taschenförmigen Kontur 7 ist das Befestigungselement 8 ausgestaltet, an dem das Bauteil 4 zur Aufnahme von zwei Federholzleisten 1 befestigbar ist. Dieses Bauteil 4 weist zwei kappenförmige Konturen 5 auf, die auf der oberen Stirnseite eines flächigen Abschnittes 41 ausgestaltet sind. Ebenso ist es möglich, dass Bauteile 4 mit drei oder mehr kappenförmigen Konturen 5 zur Aufnahme von Federholzleisten 1 verwendet werden.

Der flächige Abschnitt 41 am Bauteil 4 ist vorzugsweise geometrisch kongruent ausgestaltet wie der freie Bauraum innerhalb der taschenförmigen Kontur 7 des Grundkörpers 2. Somit wird eine gute lagefixierte Anordnung des Bauteils 4 im Grundkörper 2 erreicht.

Der flächige Abschnitt 41 weist ferner eine Ausnehmung 42 auf. Diese Ausnehmung 42 ist vorzugsweise geometrisch kongruent ausgestaltet wie das Befestigungselement 8 an der Innenfläche der taschenförmigen Kontur 7. Somit wird auch an dieser Stelle eine gute und lagefixierte Anordnung des Bauteils 4 im Grundkörper 2 erreicht.

Als weitere Ausgestaltung wird vorgeschlagen, dass der flächige Abschnitt 41 unterhalb der Ausnehmung 42 einen bogenförmigen Konturabschnitt 43 aufweist. Somit wird an dieser Stelle eine größere Fläche für eine lagefixierte Abstützung verfügbar. Eine derartige Variante ist auch vorteilhaft, sofern die Bauteile 4 für Anwendungen ohne einen erfindungsgemäßen Grundkörper 2 eingesetzt werden, beispielsweise indem dann die Bauteile 4 direkt auf einen Längsholm aufgetackert werden.

Die konkrete Verbindung von Grundkörper 2 und Bauteil 4 kann unterschiedlich ausgestaltet werden, wobei jedoch eine Schnappverbindung für die Montage besonders vorteilhaft ist. Eine derart montierte Lagerung für Federholzleisten am Grundrahmen eines Lattenrostes ist in Fig. 7 nochmals in ihrer Funktionslage dargestellt.

### Bezugszeichenliste

- 1: Federholzleiste
- 2: Grundkörper
- 3: Dübelzapfen

- 4: Bauteil zur Aufnahme einer Federholzleiste
- 41: flächiger Abschnitt
- 42: Ausnehmung
- 43: bogenförmiger Konturabschnitt

- 5: kappenartige Kontur

- 6: stegförmige Konturen
- 61: bogenförmige Kontur
- 62: senkrechter Abschnitt

- 7: taschenförmige Kontur
- 71: erstes großflächiges Segment
- 72: schmaleres Segment
- 73: zweites großflächiges Segment

- 8: Befestigungselement

- H: großer Abstand an stegförmigen Konturen
- h: kleiner Abstand an stegförmigen Konturen

## Patentansprüche

1. Lagerung für Federholzleisten (1) am Grundrahmen eines Lattenrostes, wobei die Lagerung aus einem Grundkörper (2) aus Kunststoff und aus einer separaten Baugruppe besteht, die mindestens eine kappenartige Kontur (5) zur Aufnahme einer Federholzleiste (1) aufweist, wobei der Grundkörper (2) im montierten Zustand zumindest abschnittsweise an einem Längsholm des Grundrahmens anliegt und in diesem Längsholm gelagert ist, wobei der Grundkörper (2) am unteren Abschnitt eine zumindest abschnittsweise flächige Kontur aufweist, die in Einbaulage des Grundkörpers (2) an einer Seitenfläche am Längsholm anliegt und die stegförmige Konturen (6) aufweist, die im Wesentlichen in Längsrichtung des Längsholms verlaufen und abschnittsweise Dübelzapfen (3) umgreifen, wobei die stegförmigen Konturen (6) an ihren stirnseitigen Endabschnitten sowie an der dem Längsholm gegenüberliegenden Seitenfläche in eine nach oben und parallel zum Längsholm verlaufende taschenförmige Kontur (7) übergehen und wobei an der zum Längsholm gerichteten Innenfläche der taschenförmigen Kontur (7) ein Befestigungselement (8) ausgestaltet ist, an dem ein Bauteil (4) mit einer kappenförmigen Kontur (5) zur Aufnahme von mindestens einer Federholzleiste (1) befestigbar ist, **dadurch gekennzeichnet,**
**dass** die stegförmigen Konturen (6) ausgehend von ihren stirnseitigen Endabschnitten zunächst mit etwas größerem Abstand ("H") und parallel zueinander verlaufend angeordnet sind, wobei zumindest einer dieser Abschnitte über jeweils bogenförmige Konturen (61) in einen mittleren Abschnitt übergeht, in dem die stegförmigen Konturen (6) erneut parallel, jedoch mit einem geringeren Abstand ("h") zueinander verlaufend angeordnet sind.

2. Lagerung für Federholzleisten nach Anspruch 1, **dadurch gekennzeichnet,**
**dass** in den beiden Abschnitten, in denen die stegförmigen Konturen (6) mit größerem Abstand ("H") zueinander verlaufen, jeweils ein Dübelzapfen (3) baulich im Grundkörper () integriert ist.

3. Lagerung für Federholzleisten nach Anspruch 1, **dadurch gekennzeichnet,**
**dass** in dem Abschnitt, in dem die stegförmigen Konturen (6) mit einem geringeren Abstand ("h") zueinander verlaufen, ein senkrechter Abschnitt (62) in den stegförmigen Konturen (6) baulich integriert ist.

4. Lagerung für Federholzleisten nach Anspruch 1, **dadurch gekennzeichnet,**
**dass** die nach oben und parallel zum Längsholm verlaufende taschenförmige Kontur (7) drei separate Segmente (71; 72; 73) umfasst, wobei ausgehend von den stirnseitigen Endabschnitten der stegförmigen Konturen (6) zunächst jeweils ein großflächiges Segment (71; 73) und zwischen den beiden großflächigen Segmenten (71; 73) ein schmaleres Segment (72) ausgestaltet ist.

5. Lagerung für Federholzleisten nach Anspruch 4, **dadurch gekennzeichnet,**
**dass** an der Innenfläche des mittleren, schmaleren Segmentes (72) der taschenförmigen Kontur (7) ein Befestigungselement (8) ausgestaltet ist, an dem ein Bauteil (4) zur Aufnahme von zwei Federholzleisten (1) befestigbar ist.

6. Lagerung für Federholzleisten nach Anspruch 5, **dadurch gekennzeichnet,**
**dass** das Bauteil (4) zur Aufnahme der Federholzleisten (1) zwei kappenförmige Konturen (5) aufweist, die auf der oberen Stirnseite eines flächigen Abschnittes (41) ausgestaltet sind.

7. Lagerung für Federholzleisten nach Anspruch 6, **dadurch gekennzeichnet,**
**dass** der flächige Abschnitt (41) geometrisch kongruent ausgestaltet ist wie der freie Bauraum innerhalb der taschenförmigen Kontur (7) des Grundkörpers (2).

8. Lagerung für Federholzleisten nach Anspruch 6, **dadurch gekennzeichnet,**
**dass** der flächige Abschnitt (41) eine Ausnehmung (42) aufweist, die geometrisch kongruent ausgestaltet ist wie das Befestigungselement (8) an der Innenfläche der taschenförmigen Kontur (7) des Grundkörpers (2).

9. Lagerung für Federholzleisten nach Anspruch 8, **dadurch gekennzeichnet,**
**dass** der flächige Abschnitt (41) unterhalb der Ausnehmung (42) einen bogenförmigen Konturabschnitt (43) aufweist.

10. Lagerung für Federholzleisten nach Anspruch 8, **dadurch gekennzeichnet,**
**dass** die Verbindung von flächigem Abschnitt (41) und Befestigungselement (8) als eine Schnappverbindung ausgestaltet ist.

## Claims

1. A support for fixing wooden spring slats (1) to the base frame of a slatted bed base, wherein the support consists of a base body (2) made of plastic and a separate assembly which comprises at least one cap-shaped contour (5) to receive a wooden spring slat (1), wherein at least sections of said base body (2) in its mounted state rest against a longitudinal beam of the base frame and are supported by said longitudinal beam, wherein at least sections of the bottom section of the base body (2) have a flat contour which in the fitted position of the base body (2) rest against a side surface of the longitudinal beam and which comprise web-shaped contours (6) that substantially extend in the longitudinal direction of the longitudinal beam, sections of which surrounding dowel pins (3), wherein said web-shaped contours (6) at their end face sections and at the side surface opposite the longitudinal beam change into a bag-shaped contour (7) extending upwards and parallel to the longitudinal beam, and wherein a fastening element (8) is provided on the inner surface of said bag-shaped contour (7) that faces the longitudinal beam, to which fastening element a component (4) with a cap-shaped contour (5) can be fastened for receiving at least one wooden spring slat (1), **characterized in that**
said web-shaped contours (6), starting at their end face sections, are initially arranged at a somewhat greater distance ("H") and running parallel to one another, wherein at least one of these sections changes via curvilinear contours (61) into a central section in which said web-shaped contours (6) are again arranged running parallel to one another, however at a smaller distance ("h").

2. The support for wooden spring slats according to claim 1, **characterized in that**
a bowel pin (3) is structurally integrated in the base body (2) in each of the two sections in which the web-shaped contours (6) run at a greater distance ("H") to one another.

3. The support for wooden spring slats according to claim 1, **characterized in that**
a vertical section (62) is structurally integrated in the web-shaped contours (6) in the section in which the web-shaped contours (6) run at a smaller distance ("h") to one another.

4. The support for wooden spring slats according to claim 1, **characterized in that**
the bag-shaped contour (7) running upwards and parallel to the longitudinal beam comprises three separate segments (71; 72; 73), wherein, starting from the end face sections of the web-shaped contours (6), one large-surface segment (71; 73) is configured on each of them and a narrower segment (72) is configured between said two large-surface segments (71; 73).

5. The support for wooden spring slats according to claim 4, **characterized in that** a fastening element (8) is provided on the inner surface of the central, narrower segment (72) of the bag-shaped contour (7) to which a component (4) for receiving two wooden spring slats (1) can be fastened.

6. The support for wooden spring slats according to claim 5, **characterized in that** the component (4) for receiving the wooden spring slats (1) comprises two cap-shaped contours (5) configured on the upper end face of a flat section (41).

7. The support for wooden spring slats according to claim 6, **characterized in that** the flat section (41) is designed to be geometrically congruent with the free installation space inside the bag-shaped contour (7) of the base body (2).

8. The support for wooden spring slats according to claim 6, **characterized in that** the flat section (41) comprises a recess (42) that is designed to be geometrically congruent with the fastening element (8) on the inner surface of the bag-shaped contour (7) of the base body (2).

9. The support for wooden spring slats according to claim 8, **characterized in that** the flat section (41) comprises a curvilinear contour section (43) below the recess (42).

10. The support for wooden spring slats according to claim 8, **characterized in that** the connection of flat section (41) and the fastening element (8) is designed as a snap-fit connection.

## Revendications

1. Support pour lattes en bois (1) sur le cadre de base d'un sommier à lattes, ce support étant composé d'un corps de base (2) en plastique et d'un élément de montage séparé qui présente au moins un contour en forme de capuchon (5) qui, lui, sert de support à une latte en bois (1), où le corps de base (2) est appuyé, en état monté et au moins en partie, sur un longeron du cadre de base, ce longeron servant à la fois de support au cadre de base, où le corps de base (2) présente sur son bout inférieur au moins en partie un contour étendu qui, en état monté du corps de base (2), est appuyé sur une surface latérale du longeron et doté de contours en forme de talon (6) qui, eux, sont essentiellement disposés en sens longitudinal du longeron et qui, en partie, enveloppent des chevilles (3), où les contours en forme de talon (6) passent, au niveau de leurs bouts frontaux ainsi qu'au niveau de la surface latérale opposée au longeron, à former un contour en forme de poche (7) qui, lui, est disposé vers le haut et parallèlement au longeron, et où la surface intérieure du contour en forme de poche (7) orientée vers le longeron est dotée d'un élément de fixation (8) auquel peut être fixé un élément de montage (4) qui présente un contour en forme de capuchon (5) qui, lui, sert de support à au moins une latte en bois (1), **caractérisé par le fait**
**qu'**à partir de leurs bouts frontaux, les contours en forme de talon (6) sont d'abord parallèlement disposés à une distance un peu plus grande ("H"), où au moins un de ces segments passe par des contours curvilignes (61) à un segment moyen dont les contours en forme de talon (6) sont de nouveau parallèlement disposés, mais à une distance plus réduite ("h").

2. Support pour lattes en bois suivant la revendication 1, **caractérisé par le fait**
**que** dans chacun des deux segments dont les contours en forme de talon (6) sont disposés à une distance plus grande ("H"), la construction du corps de base (2) comprend une cheville (3).

3. Support pour lattes en bois suivant la revendication 1, **caractérisé par le fait**
**que** dans le segment dont les contours en forme de talon (6) sont disposés à une distance plus réduite ("h"), la structure des contours en forme de talon (6) comprend un segment vertical (62).

4. Support pour lattes en bois suivant la revendication 1, **caractérisé par le fait**
**que** le contour en forme de poche (7) qui est disposé vers le haut et parallèlement au longeron, comprend trois segments séparés (71; 72; 73), qu'à partir des bouts frontaux des contours en forme de talon (6) est d'abord disposé un segment étendu (71; 73) et qu'il est prévu, entre les deux segments étendus (71; 73), un segment plus étroit (72).

5. Support pour lattes en bois suivant la revendication 4, **caractérisé par le fait**
**qu'**un élément de fixation (8) est prévu sur la surface intérieure du segment moyen et plus étroit (72) du contour en forme de poche (7), auquel peut être fixé un élément de montage (4) qui sert de support à deux lattes en bois (1).

6. Support pour lattes en bois suivant la revendication 5, **caractérisé par le fait**
**que** l'élément de montage (4) servant de support aux lattes en bois (1) présente deux contours en forme de capuchon (5) qui, eux, sont disposés sur la face frontale supérieure d'un segment étendu (41).

7. Support pour lattes en bois suivant la revendication 6, **caractérisé par le fait**
**que** les caractéristiques géométriques du segment étendu (41) coïncident avec celles de l'espace libre à l'intérieur du contour en forme de poche (7) du corps de base (2).

8. Support pour lattes en bois suivant la revendication 6, **caractérisé par le fait**
**que** le segment étendu (41) présente une entaille (42) dont les caractéristiques géométriques coïncident avec celles de l'élément de fixation (8) sur la surface intérieure du contour en forme de poche (7) du corps de base (2).

9. Support pour lattes en bois suivant la revendication 8, **caractérisé par le fait**
**qu'**au-dessous de l'entaille (42), le segment étendu (41) présente un segment de contours arqué (43).

10. Support pour lattes en bois suivant la revendication 8, **caractérisé par le fait**
**que** le raccord entre le segment étendu (41) et l'élément de fixation (8) est conçu en tant que raccord clipsable.
